# EUROPÄISCHE PATENTANMELDUNG

(11) **EP 1 767 121 A1**
(43) Veröffentlichungstag der Anmeldung: **28.03.2007**
(21) Anmeldenummer: 06012364.3
(22) Anmeldetag: 16.06.2006
(51) Int. Cl.: A47C 1/026

(54) **Rastgehäuse für einen Sitz- oder Liegestuhl**

(30) Priorität: 21.09.2005 DE 202005014922 U
(71) Anmelder: Garpa Garten & Park Einrichtungen GmbH, 21039 Escheburg (DE)
(72) Erfinder: Weber, Wolfgang, 22043 Hamburg (DE)
(74) Vertreter: Meyer, Ludgerus

(57) **Zusammenfassung**

Die Erfindung betrifft ein Rastgehäuse für einen Sitz- oder Liegestuhl mit einer Rückenlehne, die am hinteren Ende des Sitzes schwenkbar befestigt ist und mit ein Paar Armlehnen, die einstellbar zwischen Rückenlehne und Stuhlgestell angeordnet sind, wobei die Verbindung von Armlehne und Stuhlgestell eine Rastverbindung mit mehreren Raststufen bildet, in die ein am Stuhlgestell befestigter Rasthaken eingreift. Erfindungsgemäß sind die Raststufen (7 - 14) in einem einstückigen Rastgehäuse (1) ausgebildet, das in die Unterseite der Armlehnen des Sitz- oder Liegestuhls eingesetzt ist.

## Beschreibung

Die Erfindung betrifft ein Rastgehäuse für einen Sitz- oder Liegestuhl mit einer Rückenlehne, die am hinteren Ende des Sitzes schwenkbar befestigt ist nach dem Oberbegriff des Anspruchs 1.

Im Garten- und Freizeitbereich werden häufig Sitz- oder Liegestühle verwendet, deren Rückenlehne gegenüber der Sitzfläche klappbar ausgestaltet ist. Ein bekanntes und beliebtes Prinzip zur Einstellung der Rückenlehne besteht darin, dass die gelenkig an der Rückenlehne befestigten Armlehnen über eine Rastverbindung mit dem die Sitzfläche tragenden Stuhlgestell verbunden sind. Durch Anheben der Armlehnen kann die Rastverbindung gelöst werden und die Rückenlehne dann vor- und zurückbewegt werden.

Üblicherweise enthalten die Armlehnen zu diesem Zweck Rastschienen, in die am Stuhlgestell befestigte Rasthaken eingreifen. Die Rastschienen bestehen in der Regel aus Messing oder Edelstahl. Es ist aber auch bekannt, Rasthaken unmittelbar in Rastvertiefungen von hölzernen Armlehnen eingreifen zu lassen.

Die Verwendung von Rastschienen aus Metall verursacht bei der Verstellung der Armlehnen erhebliche Klackgeräusche. Es besteht auch leicht die Gefahr der Verletzung an scharfkantigen Schienenteilen. Des Weiteren müssen Rastschienen aus Stabilitätsgründen eine bestimmte Schienenhöhe aufweisen, die eine entsprechende Mindesthöhe der Armlehnen erfordert. Schließlich ist die Befestigung von metallischen Rastschienen in hohl ausgebildeten Armlehnen problematisch.

Aus dem DE GM 88 14 307 ist ein Liegestuhl bekannt, bei dem Haltestifte in unmittelbar an der Unterseite der Armlehnen ausgebildete Vertiefungen eingreifen, wobei Führungen vorgesehen sind, um zu verhindern, dass die Armlehnen beim Lösen der Rasthaken nach oben abgehoben werden können.

Der Erfindung liegt die Aufgabe zugrunde, ein Rastgehäuse für einen Sitz- oder Liegestuhl mit verstellbarer Rückenlehne anzugeben, der eine leichtere und weniger geräuschvolle Verstellung ermöglicht und auch eine Verstellung der Rückenlehne bei Verwendung von Hohlprofilen als Armlehnen ermöglicht.

Diese Aufgabe wird durch die im Anspruch 1 angegebene Erfindung gelöst. Vorteilhafte Weiterbildungen der Erfindung sind in Unteransprüchen angegeben.

Erfindungsgemäß wird zur Verstellung des Sitz- oder Liegestuhls ein einstückiges Rastgehäuse verwendet, das eine Reihe von geeignet geordneten Raststufen enthält. Das Rastgehäuse ist in die Unterseite der Armlehnen eingesetzt.

Das Rastgehäuse, das vorzugsweise aus Kunststoff, insbesondere glasfaserverstärktem Polyamid aus PA6 und GF20 ausgebildet ist, lässt sich über lediglich zwei endseitige Schraubverbindungen mit der Unterseite der Armlehnen befestigen. Das Rastgehäuse kann entweder in eine passende Vertiefung der Armlehnen eingesetzt werden oder bei Verwendung in Hohlprofilen endseitig mit der Unterseite der Armlehnen verschraubt werden. Vorzugsweise wird das Rastgehäuse soweit in die Armlehne eingelassen, dass kein Überstand vorliegt.

Das verwendete Rastgehäuse erlaubt eine leichte Verschiebung der Armlehnen, und damit der Rückenlehne, ohne dass das typische Knackgeräusch bei metallischen Schienen auftritt. Die breit ausgebildeten Raststufen des Rastgehäuses sind verschleißunanfällig und bieten genügend Rastfläche auf, um hohe Kräfte aufnehmen zu können.

Das Rastgehäuse ist vorzugsweise als längliche im Querschnitt im Wesentlichen U-förmig ausgebildete Aufnahmeschiene gestaltet, die an der Unterseite der Armlehnen befestigt ist. Die Raststufen sind insbesondere auf dem innenseitigen Bodenbereich des Rastgehäuses ausgebildet. Einer der Seitenschenkel des Rastgehäuses ist an seiner Innenseite mit einer in Längsrichtung verlaufenden Ausnehmung zur Aufnahme einer Haltenase des Rasthakens versehen. Dadurch kann ein seitlicher Ansatz des Rasthakens in die Ausnehmung eingreifen und verhindern, dass die Armlehnen bei ihrer Verstellung nach oben abgehoben werden.

Die Erfindung wird nachstehend anhand eines Ausführungsbeispiels näher erläutert.
Es zeigen:
- Fig. 1: eine perspektivische Ansicht eines Rastgehäuses von unten betrachtet,
- Fig. 2: eine perspektivische Ansicht eines Rastgehäuses von oben,
- Fig. 3: eine längsgeschnittene Querschnittsansicht durch ein Rastgehäuse,
- Fig. 4: eine Unteransicht eines Rastgehäuses,
- Fig. 5: eine Schnittansicht entlang der Linie C-C von Fig. 4, und
- Fig. 6: eine Schnittansicht entlang der Linie B-B von Fig. 4.

Das in Fig. 1 dargestellte Rastgehäuse 1 ist etwa trogförmig ausgebildet mit einem Schenkel 2 auf einer Längsseite und einer mit einer Ausnehmung 19 versehenen dem Schenkel 2 gegenüberliegenden Schiene 16. Das Rastgehäuse enthält endseitige Befestigungsansätze 3 und 4, die mit Bohrlöchern 5 und 6 versehen sind. Der Innenboden der Rastschiene ist bogenförmig gestaltet und weist Vertiefungen 7, 9, 11, 13 sowie Rastnasen 8, 10, 12 auf. Die Vertiefungen und Rastnasen erstrecken sich etwa über die Hälfte der Länge des Rastgehäuses. Die verbleibende Länge des Bodens des Rastgehäuses verläuft in der Ebene der Oberseite der Rastnasen 8, 10, 12 und dient als Gleichbereich 14 für den in den Innenraum 15 des Rastgehäuses eingreifenden Rasthaken für den Fall, dass die Rückenlehne des Stuhls oder Sitzes vollständig zurückgekippt werden soll.

Die Rastnasen 8, 10, 12 sind keilförmig gestaltet, um ein sicheres Einrasten der Rasthaken zu gewährleisten.

Fig. 2 zeigt das Rastgehäuse in Aufsicht. Die Ausnehmungen 17 und 18 dienen der Materialersparnis ohne besondere Funktion.

Fig. 3 zeigt eine Schnittansicht in Längsrichtung des Rastgehäuses. Es ist deutlich erkennbar, dass die Bodenseite des Rastgehäuses bogenförmig gestaltet ist. Dadurch wird es möglich, dass die Armlehne, in die das Rastgehäuse eingesetzt ist, in jeder Raststufenstellung eine für den aufliegenden Arm bequeme Stellung einnimmt.

Das Rastgehäuse weist eine Gesamtlänge von etwa 250 mm auf. Der Innenraum 15 ist etwa 200 mm lang. Fig. 3 zeigt auch die Schiene 16, deren innenseitige Ausnehmung 19 parallel zur bodenseitigen Bogenführung des Rastgehäuses verläuft. Die innenseitige Ausnehmung 19 hat den Zweck, einen Ansatz eines Rasthakens aufzunehmen. Sobald der Rasthaken aus einer der Vertiefungen 7, 9, 11, 13 herausgehoben wurde, gleitet bei weiterem Anheben der Armlehne der Ansatz des Rasthakens auf die Innenseite der Schiene 16.

Das Rastgehäuse ist über die Schraublöcher 5 und 6 mit der Armlehne verschraubbar.

Fig. 4 zeigt die Rastschiene in Unteransicht. Es sind deutlich die verschiedenen Raststufen sowie die Erhebungen und der Gleitbereich14 zu erkennen.

Fig. 5 zeigt eine Schnittansicht entlang der Linie C-C von Fig. 4. Die Rückflanke der Schiene 17 in der Ausnehmung 19 dient zum Halten des nicht dargestellten Ansatzes eines Rasthakens. Wenn der Rasthaken in den Innenraum der Rastschiene eingeführt ist, besteht keine Möglichkeit, dass bei Anheben der Armlehne der Rasthaken aus der Rastschiene herausgehoben wird.

Fig. 6 zeigt eine Schnittdarstellung entlang der Linie B-B von Fig. 4. Auch diese Darstellung zeigt die Art, wie der Rasthaken in der Schiene zurückgehalten wird.

### Bezugszeichen

- 1: Rastgehäuse
- 2: Schenkel
- 3: Ansatz
- 4: Ansatz
- 5: Loch
- 6: Loch
- 7: Vertiefung
- 8: Rastnase
- 9: Vertiefung
- 10: Rastnase
- 11: Vertiefung
- 12: Rastnase
- 13: Vertiefung
- 14: Gleitbereich
- 15: Innenraum
- 16: Schiene
- 17: Ausnehmung
- 18: Ausnehmung
- 19: Ausnehmung

## Patentansprüche

1. Rastgehäuse für einen Sitz- oder Liegestuhl mit einer Rückenlehne, die am hinteren Ende des Sitzes schwenkbar befestigt ist und mit ein Paar Armlehnen, die einstellbar zwischen Rückenlehne und Stuhlgestell angeordnet sind, wobei die Verbindung von Armlehne und Stuhlgestell eine Rastverbindung mit mehreren Raststufen bildet, in die ein am Stuhlgestell befestigter Rasthaken eingreift, **dadurch gekennzeichnet, dass** die Raststufen (7 - 14) in einem einstückigen Rastgehäuse (1) ausgebildet sind, das in die Unterseite der Armlehnen des Sitz- oder Liegestuhls eingesetzt ist.

2. Rastgehäuse nach Anspruch 1, **dadurch gekennzeichnet, dass** das Rastgehäuse als längliche im Querschnitt im Wesentlichen U-förmig ausgebildete Aufnahmeschiene gestaltet ist, die an oder in der Unterseite der Armlehne befestigt ist.

3. Rastgehäuse nach Anspruch 2, **dadurch gekennzeichnet, dass** die Raststufen (7-14) auf dem innenseitigen Bodenbereich des Rastgehäuses ausgebildet sind.

4. Rastgehäuse nach Anspruch 2 oder 3, **dadurch gekennzeichnet, dass** wenigstens einer der Seitenschenkel (16) an der Innenseite eine in Längsrichtung verlaufende Ausnehmung (19) zur Aufnahme der Haltenase des Rasthakens enthält.

5. Rastgehäuse nach Anspruch 1, **dadurch gekennzeichnet, dass** die offene Seite bündig mit der Unterseite der Armlehne des Sitzes oder Liegestuhls verläuft.

6. Rastgehäuse nach Anspruch 1, **dadurch gekennzeichnet, dass** es durch Schraubverbindung an den Enden des Rastgehäuses in der Armlehne befestigt ist.

7. Rastgehäuse nach Anspruch 1, **dadurch gekennzeichnet, dass** es aus spritzgussgeformtem Kunststoff besteht.

8. Rastgehäuse nach Anspruch 7, **dadurch gekennzeichnet, dass** es aus glasfaserverstärktem Polyamid gebildet ist.
